# FASCICULE DE BREVET EUROPEEN

(11) **EP 0 133 401 B1**
(45) Date de publication et mention de la délivrance du brevet: **30.09.1987**
(21) Numéro de dépôt: 84401573.5
(22) Date de dépôt: 26.07.1984
(51) Int. Cl.: F28F 9/02

(54) **Dispositif de liaison entre une plaque collectrice et une boîte à eau d'un échangeur de chaleur et procédé pour sa mise en oeuvre**
Verbindungsvorrichtung zwischen einer Rohrplatte und einem Vorratsbehälter eines Wärmetauschers und Verfahren zu deren Ausführung
Connection device between a tube end plate and a header box of a heat exchanger, and method therefor

(30) Priorité: 04.08.1983 FR 8312857
(43) Date de publication de la demande: 20.02.1985
(73) Titulaire: SOCIETE ANONYME DES USINES CHAUSSON, 92600 Asnieres (FR)
(72) Inventeur: Clair, Patrice, F-92400 Courbevoie (FR)
(74) Mandataire: Madeuf, René Louis

## Description

La présente invention concerne un nouveau dispositif de liaison entre une plaque collectrice et une boîte à eau d'un échangeur de chaleur.

L'invention s'applique à ceux des échangeurs de chaleur dans lesquels la plaque collectrice est recouverte par une boîte à eau qui est maintenue en place par des agrafes qui comportent des pattes prenant appui sur une portée périphérique de la boîte à eau.

Il est bien connu dans la technique de prévoir des agrafes qui sont mises en place après l'assemblage de la boîte à eau et dont des pattes saillantes sont repliées ou serties à la presse sur la portée d'appui de la boîte à eau, la pression exercée par la presse de sertissage faisant que le joint interposé entre la boîte à eau et la plaque collectrice est comprimé pour assurer l'étanchéité entre ces deux pièces. Des réalisations de ce genre sont décrites dans le GB-A- 2 108 648.

Il a été constaté que le pliage ou sertissage des pattes des agrafes n'est pas réalisé dans la pratique d'une façon uniforme de sorte que lesdites pattes exercent des pressions non uniformes sur la boîte à eau. Cet inconvénient est encore augmenté comme l'expose le GB-A-2 108 648 par le fait que le pliage ou sertissage des pattes de l'agrafe a souvent pour effet de déformer le dos de l'agrafe, ce qui est dû aux contraintes développées à partir de la partie pliée desdites pattes.

Pour éviter que des parties de l'agrafe soient repliées et que l'agrafe puisse être mise en place sans devoir la déformer ensuite tout en serrant un joint élastique entre la plaque collectrice et la boîte à eau, le FR-A-2 475 712 a décrit une réalisation dans laquelle la plaque collectrice forme, à sa périphérie, une rainure en V contenant le joint souple. Dans cette réalisation, le bord périphérique de la boîte à eau est arrondi pour former un bourrelet appuyant sur le joint souple et l'agrafe est conformée initialement pour pouvoir, par un bord supérieur rentrant, être emboîtée sur le rebord périphérique de la boîte à eau puis par un mouvement de pivotement l'agrafe est engagée en dessous de la partie en V de la plaque collectrice.

Cette disposition n'est cependant pas satisfaisante car il n'est pas possible dans la pratique d'exercer une force de compression importante sur le joint élastique. En effet, la partie de l'agrafe qui prend appui contre la partie délimitant le fond du V de la plaque collectrice forme un bras de levier qui engendre une grande flexibilité pour l'agrafe.

Il résulte des facteurs énoncés ci-dessus que des défauts d'étanchéité peuvent se produire entre la plaque collectrice et la boîte à eau qui la recouvre.

La présente invention remédie à cet inconvénient.

Conformément à l'invention, le dispositif de liaison entre une plaque collectrice et une boîte à eau d'un échangeur de chaleur comportant, au moins, une agrafe prenant appui en dessous du fond d'une gorge périphérique de la plaque collectrice, et sur le dessus d'une portée d'appui périphérique de la boîte à eau au moyen de pattes séparées par des encoches, l'agrafe étant préformée pour délimiter des pattes supérieures et inférieures distantes d'une mesure pour laquelle un joint d'étanchéité interposé entre la plaque collectrice et la boîte à eau est comprimé, les pattes supérieures présentant une longueur faisant qu'elles s'étendent sur la majeure partie de la portée d'appui périphérique de la boîte à eau, est caractérisé en ce que les pattes inférieures sont légèrement plus grandes pour s'étendre sur la majeure partie de la surface du fond de la partie de la plaque collectrice qui délimite la gorge sans faire saillie jusqu'au bord montant de cette gorge et en ce que ladite agrafe présente au moins une patte inférieure de longueur supérieure à la largeur du fond de la gorge de la plaque collectrice faisant saillie au-delà de celui-ci.

L'invention s'étend également à un procédé pour la mise en oeuvre du dispositif ci-dessus.

Conformément à cette seconde disposition de l'invention, le procédé pour la liaison entre une plaque collectrice et une boîte à eau d'un échangeur de chaleur dans lequel ladite liaison est assurée par une agrafe préformée prenant appui en dessous d'une gorge périphérique de la plaque collectrice et au-dessus d'une portée d'appui périphérique d'une boîte à eau recouvrant la plaque collectrice et serrant contre celle-ci un joint d'étanchéité, est caractérisé en ce qu'on exerce un effort de compression entre la plaque collectrice et la boîte à eau pour déformer le joint d'étanchéité qui les sépare, en ce qu'on met en place l'agrafe par coulissement pour qu'elle prenne appui, d'une part, sur la portée d'appui de la boîte à eau et, d'autre part, contre le fond de la gorge périphérique de la plaque collectrice, en ce qu'on verrouille l'agrafe à la plaque collectrice après sa mise en place par coulissement et en ce que, pour verrouiller l'agrafe à la plaque collectrice après sa mise en place par coulissement, on munit ladite agrafe au moins d'une patte inférieure de longueur supérieure à la largeur de la gorge périphérique de la plaque collectrice et en ce qu'on replie l'extrémité de cette patte contre le bord interne de ladite plaque collectrice.

Un mode de réalisation de l'invention est représenté au dessin annexé.
La figure 1 est une perspective d'une agrafe pour la réalisation du dispositif de liaison, plaque collectrice-boîte à eau, objet de l'invention.
La figure 2 est un plan vu de dessus, à plus petite échelle, correspondant à la figure 1 d'une agrafe.
La figure 3 illustre en élévation, et en coupe sensiblement suivant la ligne III-III de la fig. 4, un outillage de mise en place du dispositif de liaison sur un ensemble plaque collectrice-boîte à eau.
La figure 4 est une élévation latérale vue sensiblement suivant la ligne IV-IV de la fig. 3.
La figure 5 est une coupe-élévation très agrandie du dispositif de liaison et d'un détail de l'outillage pour sa mise en place.

Au dessin, 1 désigne une plaque collectrice pour des tubes de circulation 2 d'un échangeur de chaleur. Chaque plaque collectrice 1 délimite de façon connue une gorge périphérique 3 dans laquelle est disposé un joint déformable 4, par exemple en élastomère. La plaque collectrice 1 est recouverte par une boîte à eau 5 dont le bord 5 qui est engagé dans la gorge 3 présente une portée d'appui périphérique 6.

La liaison entre la boîte à eau 5 et la plaque collectrice 1 est assurée par des agrafes désignées dans leur ensemble par 7. Chaque agrafe comporte un dos 8 à partir duquel font saillie des pattes supérieures 9 et inférieures 10.

Les pattes supérieures 9 présentent une longueur qui est choisie pour qu'elles s'étendent sur la majeure partie de la portée d'appui périphérique 6 de la boîte à eau. Les pattes inférieures 10 sont légèrement plus grandes pour s'étendre sur la majeure partie du fond 1a de la partie de la plaque collectrice qui délimite la gorge 3 sans cependant faire saillie jusqu'au bord montant 1_{b} de la plaque collectrice. Des pattes inférieures, dites longues, désignées par 11, sont également prévues. Il existe par exemple une patte longue 11 pour cinq pattes inférieures.

Le dessin, et en particulier les fig. 3 et 5, montrent que les pattes inférieures 11 font saillie, notamment au-delà du fond 1₈ de la gorge de la plaque collectrice.

L'agrafe décrite ci-dessus est fabriquée par découpage et pliage et/ou emboutissage. Il est avantageux que la hauteur h de son dos fasse que celui-ci soit parfaitement plan, c'est-à-dire que les encoches 12, respectivement 13, qui coïncident et qui séparent les pattes supérieures, d'une part, et inférieures, d'autre part, s'étendent jusqu'à l'extrémité des parties arrondies 14,15 de l'agrafe.

Etant donné que l'agrafe est découpée et préformée avant sa mise en place, sa réalisation peut être très précise notamment en ce qui concerne la mesure de l'intervalle séparant les faces en regard des pattes supérieures 9 et inférieures 10.

Pour la mise en place des agrafes décrites dans ce qui précède, on procède comme suit : on fait supporter la plaque collectrice au niveau du fond 1a qu'elle délimite par des dents 16 d'un peigne 17, la largeur des dents 16 étant inférieure ou au plus égale à la largeur des encoches 13.

Après mise en place du joint 4 et de la boîte à eau 5, on fait exercer sur la portée d'appui périphérique 6 de cette boîte à eau un effort de compression par des dents 18 d'un second peigne 19, lesdites dents 18 étant de largeur inférieure ou au plus égale à la largeur des encoches 12.

La pression exercée par les peignes 17 et 19 comprime le joint 4 légèrement plus qu'il n'est nécessaire pour permettre la mise en place des agrafes 7 par coulissement et à frottement doux, comme illustré par la flèche f₁ de la fig. 3.

La pression de compression peut ensuite être légèrement abaissée pour que le fond 1₈ de la plaque collectrice, d'une part, et la portée d'appui périphérique 6 de la boîte à eau 5, d'autre part, viennent en contact serré avec les parois correspondantes de l'agrafe.

Avant le retrait des peignes 17 et 19, on déplace un peigne de sertissage 20 (fig. 5) qui présente un bord continu 21 destiné à venir prendre appui sur toute la longueur du dos 8 de chaque agrafe. Le peigne 20 présente, par ailleurs, des pattes 22 correspondant aux pattes inférieures longues 11.

Le déplacement vers le haut du peigne 20, lorsqu'on considère la fig. 5, a pour effet tout d'abord d'amener le bord continu 21 contre le dos 8 de l'agrafe et donc de maintenir ce dos sur toute sa longueur avant que les pattes 22 commencent à agir sur la partie saillante des pattes inférieures longues 11.

Le peigne 20 continuant son mouvement de montée, les pattes 22 provoquent le pliage de la partie saillante des pattes inférieures longues 11, ce qui est illustré en traits interrompus à la fig. 5. Ce pliage assure le verrouillage de l'agrafe par rapport à l'ensemble plaque collectrice-boîte à eau sans que ce pliage ait aucun effet quant à la mesure de la distance séparant les pattes supérieures 9 des pattes inférieures 10 ou 11, de sorte que la pression de déformation du joint 4 est parfaitement uniforme tout au long de l'agrafe.

## Revendications

1. Dispositif de liaison entre une plaque collectrice (1) et une boîte à eau (5) d'un échangeur de chaleur comportant, au moins, une agrafe (7) prenant appui en dessous d'une gorge périphérique (3) de la plaque collectrice, et sur le dessus d'une portée d'appui périphérique (6) de la boîte à eau au moyen de pattes séparées par des encoches (12, 13), l'agrafe étant préformée pour délimiter des pattes supérieures (9) et inférieures (10) distantes d'une mesure pour laquelle un joint d'étanchéité (4) interposé entre la plaque collectrice et la boîte à eau est comprimé, les pattes supérieures (9) présentant une longueur faisant qu'elles s'étendent sur la majeure partie de la portée d'appui périphérique (6) de la boîte à eau, caractérisé en ce que les pattes inférieures (10) sont légèrement plus grandes pour s'étendre sur la majeure partie de la surface du fond (1a) de la partie de la plaque collectrice qui délimite la gorge (3) sans faire saillie jusqu'au bord montant (1 b) de cette gorge et en ce que ladite agrafe (7) présente au moins une patte inférieure (11) de longueur supérieure à la largeur du fond (1a) de la gorge de la plaque collectrice faisant saillie au-delà de celui-ci.

2. Dispositif suivant la revendication 1, caractérisé en ce que l'agrafe présente un dos (8) de hauteur h régulière qui délimite le fond des encoches (12, 13) séparant les pattes supérieures (9) et inférieures (10, 11), encoches qui s'étendent dans un arrondi (14, 15) reliant lesdites pattes au dos.

3. Procédé pour la liaison entre une plaque collectrice (1) et une boîte à eau (5) d'un échangeur de chaleur dans lequel ladite liaison est assurée par une agrafe (7) préformée prenant appui en dessous d'une gorge périphérique (3) de la plaque collectrice et au-dessus d'une portée d'appui périphérique de la boîte à eau recouvrant la plaque collectrice et serrant contre celle-ci un joint d'étanchéité, caractérisé en ce qu'on exerce un effort de compression entre la plaque collectrice (1) et la boîte à eau (5) pour déformer le joint d'étanchéité qui les sépare, en ce qu'on met en place l'agrafe (7) par coulissement pour qu'elle prenne appui, d'une part, sur la portée d'appui (6) de la boîte à eau et, d'autre part, contre le fond (1a) de la gorge périphérique de la plaque collectrice en ce qu'on verrouille l'agrafe à la plaque collectrice après sa mise en place par coulissement et en ce que, pour verrouiller l'agrafe à la plaque collectrice après sa mise en place par coulissement on munit ladite agrafe au moins d'une patte inférieure (11) de longueur supérieure à la largeur de la gorge périphérique (3) de la plaque collectrice (1) et en ce qu'on replie l'extrémité de cette patte contre le bord interne (1b) de ladite plaque collectrice.

4. Procédé suivant la revendication 3, caractérisé en ce qu'on prévoit des ouvertures ou encoches (12, 13) dans les parties supérieures (9) et inférieures (10, 11) de l'agrafe et en ce qu'on exerce l'effort de compression entre la plaque collectrice et la boîte à eau au moyen des dents (16, 18) de peignes (17, 19) prenant appui contre la plaque collectrice et la boîte à eau en passant par les encoches (12, 13).

5. Procédé suivant l'une des revendications 1 et 4, caractérisé en ce qu'on replie l'extrémité de chaque patte inférieure longue (11) tandis que le dos (8) de l'agrafe mise en place par coulissement est maintenu par un bord continu d'un peigne de sertissage (20).

## Claims

1. Connection device between a tube end plate (1) and a header box (5) of a heat exchanger comprising, at least, one clamp (7) bearing underneath a peripheral groove (3) of the tube end plate, and on top of a peripheral bearing flange (6) of the header box by means of lugs separated by notches (12, 13), the clamp being preformed for defining upper (9) and lower (10) lugs separated by a measure for which a sealing gasket (4) interposed between the tube end plate and the header box is compressed, the upper lugs (9) having a length making that they extend on the greater part of the peripheral bearing flange (6) of the header box, characterized in that the lower lugs (10) are slightly greater to extend on the greater part of the surface of the bottom (la) of the part of the tube end plate which forms the groove (3) without protruding up to the raising edge (1 b) of this groove and in that said clamp (7) has at least a lower lug (11) of a length greater than the width of the bottom (1a) of the groove of the tube end plate protruding beyond the same.

2. Device according to claim 1, characterized in that the clamp has a back portion (8) of a regular height h which define the bottom of the notches (12, 13) separating the upper (9) and lower (10, 11) lugs, which notches extend into a rounded portion (14, 15) connecting said lugs to the back portion.

3. Method for the connection between a tube end plate (1) and a header box (5) of a heat exchanger in which said connection is provided by a preformed clamp (7) bearing underneath a peripheral groove (3) of the tube end plate and above a peripheral bearing flange of the header box covering the tube end plate and pressing thereagainst a sealing gasket, characterized in that there is exerted a compression effort between the tube end plate (1) and the header box (5) in order to deform the sealing gasket separating them, in that there is positioned the clamp (7) by sliding, so as bear, on one hand, on the bearing flange (6) of the header box and, on an other hand, against the bottom (1a) of the peripheral groove of the tube end plate, in that there is locked the clamp to the tube end plate after its positioning by sliding and in that, for locking the clamp to the tube end plate after its positioning by sliding, there is provided said clamp with at least one lower lug (11) of a length greater than the width of the peripheral groove (3) of the tube end plate (1) and in that there is bent over the end of this lug against the inner edge (1 b) of said tube end plate.

4. Method according to claim 3, characterized in that there is provided openings or notches (12, 13) in the upper (9) and lower (10, 11) portions of the clamp and in that there is applied the compression effort between the tube end plate and the header box by means of the teeth (16, 18) of combs (17, 19) bearing against the tube end plate and the header box while extending through the notches (12, 13).

5. Method according to one of claims 1 and 4, characterized in that there is bent over the end of each long lower lug (11) while the back portion (8) of the clamp positioned by sliding is maintained by a continuous edge of a crimping comb (20).

## Patentansprüche

1. Verbindungsvorrichtung zwischen einer Rohrplatte (1) und einem Vorratsbehälter (5) eines Wärmetauschers, welche mindestens eine Klammer (7) aufweist, die sich unter dem Boden einer umfangsseitigen Auskehlung (3) der Rohrplatte sowie über einem umfangsseitigen Abstützbereich (6) des Vorratsbehälters mit Hilfe von durch Einschnitte (12,13) getrennten Klammerabschnitten abstützt, wobei die Klammer derart vorgeformt ist, dass sie obere Klammerabschnitte (9) und untere Klammerabschnitte (10) aufweist, die derart im Abstand voneinander angeordnet liegen, dass eine Dichtung (4), die zwischen der Rohrplatte und dem Vorratsbehälter liegt, gedrückt wird und die oberen Klammerabschnitte (9) eine Länge aufweisen, die es ermöglicht, das sie sich auf dem grössten Teil des umfangsseitigen Abstützbereichs (6) des Vorratsbehälters abstützt, dadurch gekennzeichnet, dass die unteren Klammerabschnitte (10) etwas grösser sind, so dass sie sich auf dem grössten Teil der Fläche des Bodens (1a) des die Auskehlung (3) begrenzenden Rohrplattenteils erstreckt, ohne bis zum aufsteigenden Rand (1b) dieser Auskehlung vorzuspringen, und dass die genannte Klammer (7) mindestens einen unteren Klammerabschnitt (11) aufweist, dessen Länge grösser ist als die Breite des Bodens (1a) der Auskehlung der Rohrplatte, die über ihn vorspringt.

2. Vorrichtung nach Anspruch 1, dadurch gekennzeichnet, dass die Klammer eine Rückwand (8) von regelmässiger Höhe h aufweits, welche den Boden der Einschnitte (12, 13) begrenzt, die die oberen Klammerabschnitte (9) und unteren Klammerabschnitte (10, 11) voneinander trennen, wobei sich diese Einschnitte in einem Krümmungsbereich (14, 15) erstrecken, welcher die genannten Klammerabschnitte mit der Rückwand verbindet.

3. Verfahren zur Herstellung einer Verbindung zwischen einer Rohrplatte (1) und einem Vorratsbehälter (5) eines Wärmetauschers, bei welchem die Verbindung mittels einer vorgeformten Klammer (7) erfolgt, die sich unter einer umfangsseitigen Auskehlung (3) der Rohrplatte und über einen umfangsseitigen Abstützbereich des Wasserkasten abstützt, der die Rohrplatte abdeckt, wobei die Klammer die Rohrplatte gegen eine Dichtung drückt, dadurch gekennzeichnet, dass man eine Druckeinwirkung zwischen der Rohrplatte (1) und dem Vorratsbehälter (5) ausübt, um die diese Teile trennende Dichtung zusammenzudrücken, dass man die Klammer (7) durch eine Gleitbewegung in ihren Platz eingringt, damit sie sich einerseits auf dem umfangsseitigen Abstützbereich (6) des Vorratsbehälters und andererseits gegen den Boden (1a) der umfangsseitigen Auskehlung der Rohrplatte abstütz, dass man die Klammer mit der Rohrplatte verriegelt, nachdem sie durch eine Gleitbewegung an ihren Platz gebracht wird und dass zur Durchführung der Verriegelung der Klammer mit der Rohrplatte die Klammer mit mindestens einem unteren Klammerabschnitt (11) ausgestaltet wird, dessen Länge grösser als die Breite der umfangsseitigen Auskehlung (3) der Rohrplatte (1) ist und dass der Endbereich dieser Klammer gegen den Innenrand (1 b) der Rohrplatte umgeschlagen wird.

4. Verfahren nach Anspruch 3, dadurch gekennzeichnet, dass man Öffnungen oder Einschnitte (12, 13) in den oberen Klammerabschnitten (9) und den unteren Klammerabschnitten (10, 11) vorsieht und dass man eine Druckeinwirkung zwischen der Rohrplatte und dem Vorratsbehälter mit Hilfe von Zähnen (16,18) von Kammelementen (17, 19) ausübt, die si_{'}ch gegen die Rohrplatte und den Vorratsbehälter abstützen und durch die Einschnitte (12, 13) hindurchtreten.

5. Verfahren nach einem der Ansprüche 1 und 4, dadurch gekennzeichnet, dass der Endbereich eines jeden unteren langen Klammerabschnitts (11) umgeschlagen wird, während die Rückwand (8) der durch eine Gleitbewegung an ihrem Platz gebrachten Klammer durch einen kontinuierlichen Randbereich eines Bördelkamms (20) gehalten wird.
